# FASCICULE DE BREVET EUROPEEN

(11) **EP 0 217 994 B1**
(45) Date de publication et mention de la délivrance du brevet: **11.01.1989**
(21) Numéro de dépôt: 85401945.2
(22) Date de dépôt: 04.10.1985
(51) Int. Cl.: E05G 1/08, E05C 9/04

(54) **Dispositif permettant le renforcement de fonds de casiers de coffres-forts en particulier dans les chambres fortes**
Vorrichtung zum Verstärken der Hinterwand eines Panzerschrankfaches, insbesondere in Panzerräumen
Device for the reinforcement of the rear wall of a safe compartment, especially in strong-rooms

(43) Date de publication de la demande: 15.04.1987
(73) Titulaire: SOCIETE FRANCAISE DE COFFRES-FORTS CARADONNA, F-77270 Villeparisis (FR)
(72) Inventeur: Caradonna, Benito Jean, F-77270 Villeparisis (FR)
(74) Mandataire: Madeuf, Claude Alexandre Jean

(56) Documents cités:
- DE-A- 3 335 228
- DE-C- 411 429
- FR-A- 2 422 802
- GB-A- 652 904

## Description

Il est courant de louer, auprès d'un organisme bancaire, un ou des casiers de coffres-forts pour y placer des valeurs, mais ces casiers ne résistant pas à l'effraction, on a déjà proposé de les renforcer par des moyens divers.

C'est le cas du dispositif à cassette de renfort pour des compartiments de coffres bancaires décrit dans la demande de brevet No 8 215 850 du 21 septembre 1982 (No de publication 2 533 251) où l'on se trouve en présence d'une cassette complète formant un réceptacle complémentaire blindé fixé dans le compartiment.

On a également proposé un dispositif à pêne auxiliaire pour portes et volets, notamment pour portes de coffres-forts, décrit dans la demande de brevet No 8 216 063 du 23 septembre 1982 (No de publication 2 533 612).

Mais, ces dispositifs, tout en assurant un complément de sécurité, n'ont pas encore donné entière satisfaction et c'est pourquoi, dans la présente invention, le fond du coffre ou le fond d'un casier est renforcé par une paroi qui comporte sur sa face extérieure, faisant face au fond du casier de coffres-forts, un dispositif de verouillage à pênes multiples qui, lorsqu'il se bloque, maintient fortement la paroi complémentaire assurant ainsi une plus grande sécurité puisque même si des malfaiteurs arrivent, après avoir pénétré dans la chambre forte, à détériorer le fond du casier de coffres-forts, ils se trouvent en présence, à nouveau, d'un dispositif complémentaire de sécuritié ce qui retarde encore plus l'ouverture du coffre et donc la mainmise sur les valeurs placées à l'intérieur de celui-ci.

Conformément à l'invention, le dispositif est constitué, soit par un fond unique ayant des cotes inférieures aux cotes intérieures du coffre ou des compartiments, soit par un coffret complet ou cassette de renfort pouvant être placé à l'intérieur dans des casiers de coffres-forts ou d'un coffre-fort. Le dispositif à cassette de renfort pour des compartiments de coffres bancaires comportant une paroi arrière des parois latérales et des panneaux horizontaux fixés aux parois et délimitant à leur partie antérieure des profilés de renfort en "U", lesdits compartiments étant fermés par des portes pivotantes, est caractérisé en ce que la paroi arriére ou fond de la cassette ou du compartiment comporte une paroi complémentaire qui présente en son centre un axe reposant à l'exterieur et supportant une came dont la rotation permet de repousser las têtes d'au moins deux tiges guidées par des passants solidaires de la face extérieure du fond, ces tiges se terminant pour former des pênes pénétrant dans des gâches prévues dans les cassettes de coffres-forts ou dans le coffre-fort.

Suivant une autre caractéristique de l'invention, la came présente deux angles opposés arrondis pour coopérer avec les têtes des tiges de verrouillage.

Diverses autres caractéristiques de l'invention resortent des revendications dépendantes 3 à 5.

Des formes de réalisation de l'objet de l'invention sont représentées, à titre d'exemples non limitatifs, aux dessins annexés.

La fig. 1 est une vue en perspective d'un coffret à fond renforcé comprennant le dispositif de fixation arriére à pênes multiples.

La fig. 2 est une vue en perspective d'un fond complémentaire des casiers de coffres-forts comprenant le dispositif à pênes multiples avant le verrouillage.

La fig. 3 est une élévation en perspective correspondant à la fig. 2, les pênes multiples étant en place.

La fig. 4 est une élévation de face d'une variante de réalisation de commande des pênes multiples.

La fig. 5 est une élévation d'une deuxième variante des pênes multiples permettant le verrouillage d'un fond de casiers ou de renforts de coffres-forts.

A la fig. 1, on a représenté une cassette ou coffret 1 ayant en section une forme rectangulaire correspondant au volume inférieur d'un casier de coffres-forts. Ce coffret peut être du type décrit dans la demande de brevet rappelée ci-dessus No 8 215 850.

Le fond 2 du coffret 1 est légèrement en retrait par rapport à la périphérie des côtés latéraux supérieur et inférieur 13 du coffret 1 de façon à dégager un espace 4. Le fond 2 est en général réalisé par un élément blindé, par exemple une tôle d'acier d'épaisseur résistant bien aux attaques par outils perçants ou aux chalumeaux.

Le fond 2 est percé, en son milieu, d'un trou à travers lequel peut passer un axe 5 pouvant être commandé de l'intérieur du coffret 1 par exemple à l'aide d'un six pans.

L'axe 5 porte une came 6 qui, en plan, a une forme rectangulaire et qui présente, sur deux de ces angles opposés 6a-6b, des courbures permettant de repousser les têtes 7 à bords arrondis des tiges 8 guidées dans des passants 9 fixés sur le fond 2. L'extrémité 8a des tiges 8 formant pênes traverse des trous 10 percés dans les côtés verticaux 3 afin de pénétrer dans des trous correspondants formant gâches prévus dans les parois des casiers de coffres-forts. De plus, l'extrémité pointue 8a des tiges 8 pénètre de quelques millimètres dans les parois latérales en déformant ces dernières.

Si l'on examine la fig. 3, on voit que la came 6, après avoir effectué une rotation de 90_{°}, a repoussé les extrémités 8a des tiges 8 par l'intermédiaire des têtes 7 en verrouillant ainsi soit le coffret 1 soit le fond unique 12 qui se place tout à fait au fond d'un compartiment ou casier de coffres-forts considéré.

A la fig. 4, le fond 15 qui correspond soit au fond 2, soit au fond 12 comporte un axe 16 solidaire d'une came 17 ayant sensiblement la forme d'un S dont les arrondis 18 sont destinés à repousser les têtes 19 des tiges 20 disposées à 90_{°} les unes des autres et dont les extrémités 20a pénètrent, comme déjà indiqué, dans des trous prévus à cet effet dans les compartiments ou casiers de coffres-forts afin de maintenir fermement le fond 15.

Les tiges 20 sont guidées par des passants 21 solidaires du fond 15.

Finalement, à la fig. 5, le fond 25, correspondant aux fonds 12, 15 ou 2, comporte toujours en son centre un axe 26 sur lequel est fixée une came 27 de forme rectangulaire à bords arrondis 27a-27b dia- mètralement opposés de façon à pouvoir repousser des barres 28-29 placées de part et d'autre de la came 27 et commandant le déplacement des tiges 30 solidaires des barres 28 ou 29 disposées à des distances correctes les unes des autres et guidées par des passants 31 fixés sur le fond 25.

Lorsque la came 17 (fig. 4) ou la came 27 (fig. 5) tourne de 90_{°}, sous l'action du six pans placé de l'autre côté des fonds 15 ou 25, elle repousse les têtes considérées 20 ou 30, comme expliqué ci-dessus, dans des trous prévus dans les casiers de coffres-forts afin de fixer très énergiquement les fonds 15 ou 25.

Bien que les fonds 2, 12, 15 et 25 soient normalement définitivement rendus solidaires des compartiments ou casiers de coffres-forts, il est possible, cependant, de prévoir dans les fonds 2,12,15,25 de la zone des têtes 7, 20, 30, de petites ouvertures qui après que l'on ait ramené les cames 6, 17 ou 27 dans la position représentée aux fig. 1, 2, 4 ou 5, permettent de faire glisser les tiges sus-rappelées en arrière pour les ramener dans les positions montrées aux figures mentionnées ci-dessus.

Bien entendu, les différents organes, constituant le dispositif de blocage, sont réalisés également en matières résistant bien à l'effraction afin d'assurer une résistance maximum.

## Revendications

1. Dispositif à cassette (1) de renfort pour des compartiments de coffres bancaires comportant une paroi arrière, des parois latérales et des panneaux horizontaux fixés aux parois et délimitant à leur partie antérieure des profilés de renfort en "U", lesdits compartiments étant fermés par des portes pivotantes, caractérisé en ce que la paroi arriére ou fond (7) de la cassette ou du compartiment comporte une paroi complementaire qui présente en son centre un axe (5) reposant à l'exterieur et supportant une came (6) dont la rotation permet de repousser les têtes (7) d'au moins deux tiges (8) guidées par des passants (9) solidaires de la face extérieure du fond (2), ces tiges (8) se terminant (en 8a) pour former des pênes pénétrant dans des gâches prévues dans les cassettes de coffres-forts ou dans le coffre-fort.

2. Dispositif suivant la revendication 1, caractérisé en ce que la came (6) présente deux angles opposés (6a-6b) arrondis pour coopérer avec les têtes (7) des tiges (8) de verrouillage.

3. Dispositif suivant l'une des revendications 1 et 2, caractérisé en ce que les têtes (7) sont à bords arrondis pour coopérer avec les arrondis (6g) de la came (6).

4. Dispositif suivant l'une des revendications 1 à 3, caractérisé en ce que la came (17) a une forme générale en S et présente des arrondis (18) permettant de repousser les têtes (19) des tiges (20) disposées à 90_{°} les unes des autres de façon à obtenir quatre pênes de sécurité.

5. Dispositif suivant l'une des revendications 1 à 3, caractérisé en ce que la came (27) présente deux bords arrondis diamétralement opposés (27a-27b) repoussant des barres (28-29) solidaires des tiges (30) disposées parallèlement les unes aux autres et formant les pênes de sécurité.

## Patentansprüche

1. Kassettenverstärkungsvorrichtung für Fächer von Banksafes mit einer hinteren Wand, seitlichen Wänden und horizontalen Platten, die an den Wänden befestigt sind und mit ihrem vorderen Bereich U-förmige Versteifungsprofile begrenzen, wobei die Fächer durch Schwenktüren geschlossen sind, dadurch gekennzeichnet, daß die Hinterwand oder der Boden (7) der Kassette (1) oder des Faches eine Zusatzwand hat, die in ihrer Mitte eine Welle (5) aufweist, welche an der Außenseite gelagert ist und eine Kurvenscheibe (6) trägt, deren Rotation es ermöglicht, Köpfe (7) von zumindest zwei Stangen (8), die mittels an der Außenseite des Bodens (2) befestigter Führungen (9) geführt sind, zurückzudrücken, diese Stangen (8) bilden im Bereich ihrer Enden (bei 8a) Riegel, die in Schließhaken eingreifen, welche in den Kassetten der Panzerschränke oder des Panzerschranks vorgesehen sind.

2. Vorrichtung nach Anspruch 1, dadurch gekennzeichnet, daß die Kurvenscheibe (6) zwei gegenüberliegende, abgerundete Winkel (6a-6b) für ein Zusammenwirken mit den Köpfen (7) der Stangen (8) der Verriegelung aufweist.

3. Vorrichtung nach Anspruch 1 oder 2, dadurch gekennzeichnet, daß die Köpfe (7) für das Zusammenwirken mit den Rundungen (6a) der Kurvenscheibe (6) abgerundete Ränder aufweisen.

4. Vorrichtung nach einem der Ansprüche 1 bis 3, dadurch gekennzeichnet, daß die Kurvenscheibe (17) allgemein eine S-Form hat und Abrundungen (18) aufweist, die ein Zurückdrücken der Köpfe (19) der Stangen (20), welche 90 Grad zueinander angeordnet sind, so daß vier Sicherheitsriegel geschaffen werden, ermöglichen.

5. Vorrichtung nach einem der Ansprüche 1 bis 3, dadurch gekennzeichnet, daß die Steuerscheibe (27) zwei diametral gegenüberliegende gerundete Ränder (27a-27b) aufweist, die Stäbe (28-29) zurückdrücken, welche mit den zueinander parallelen und Sicherungsrigel ausbildenden Stangen 30 verbunden sind.

## Claims

1. Reinforcement cassette device for bank safe compartments including a rear wall, side walls and horizontal pannels fixed to the walls and defining at their anterior portion U-shaped reinforcement profiles, said compartments being closed by pivoting doors, characterized in that the rear wall or bottom (7) of the cassette or compartment includes an extra wall having in its center a shaft (5) resting outside and supporting a cam (6), the rotation of which allows pushing back the heads (7) of at least two rods (8) guided by sliding keepers (9) rigidly connected to the outer face of bottom (2), these rods (8) forming at their end (8a) bolts penetrating inside catches provided in the safe cassettes on in the safe.

2. Device according to claim 1, characterized in that the cam (6) is formed with two rounded opposite angles (6a-6b) for cooperating with the heads (7) of the latching rods (8).

3. Device according to one of claims 1 and 2, characterized in that the heads (7) have rounded edges in order to cooperate with the rounded portions (6g) of the cam (6).

4. Device according to one of claims 1 to 3, characterized in that the cam (17) is generally S-shaped and is formed with rounded portions (18) adapted for pushing back the heads (19) of rods (20) placed at 90° with respect to one another in order to obtain four safety bolts.

5. Device according to one of claims 1 to 3, characterized in that the cam (27) is formed with two rounded and diametrically opposite edges (27a-27b) pushing bac bars (28-29) rigidly connected to rods (30) placed parallel to one another and forming the safety bolts.
